# EUROPÄISCHE PATENTANMELDUNG

(11) **EP 0 152 536 A2**
(43) Veröffentlichungstag der Anmeldung: **28.08.1985**
(21) Anmeldenummer: 84112831.7
(22) Anmeldetag: 24.10.1984
(51) Int. Cl.: E04H 3/18

(54) **Aufblasbares Spielgerät**

(30) Priorität: 13.02.1984 DE 8404255 U
(71) Anmelder: John GmbH, D-8228 Freilassing (DE)
(72) Erfinder: Gruber, Ludwig, D-8228 Freilassing (DE)
(74) Vertreter: Weickmann, Heinrich, Dipl.-Ing.

(57) **Zusammenfassung**

Das aufblasbare Spielgerät hat die Form eines Behälters aus flexiblem Material und kann mit seinem Innenraum nach oben als Planschbecken oder Sandkasten und mit seinem Innenraum nach unten als Badeinsel benutzt werden. Der Behälter umfaßt ein durch mehrere kreisringförmig in sich geschlossene, gleichachsig aneinandergrenzende Luftkammern (5, 7) gebildetes Wandteil (1) und einen den Wandteil (1) auf axial einer Seite in einer achsnormalen Ebene verschließenden Bodenteil (3). Die Luftkammern (5, 7) sind, bezogen auf ihre gemeinsame Ringachse, konzentrisch ineinander angeordnet und jeweils durch eine ringförmig die Ringachse umschließende, im wesentlichen über die gesamte axiale Höhe des Wandteils (1) sich erstreckende Trennwand radial voneinander getrennt. Der Bodenteil (3) kann von der Behälterinnenseite her verschließbare Durchlaßöffnungen aufweisen. Auf der Außenseite der bodenteilseitigen axialen Hälfte des Spielgeräts können ein oder mehrere Seile (43) an Seilösen (41) geführt sein. Der Wandteil (1) steift das Spielgerät selbsttragend aus und ist so breit, daß er bei Verwendung als Planschbecken oder Sandkasten als Sitzfläche dient.

## Beschreibung

Die Erfindung betrifft ein aufblasbares Spielgerät in Form eines Behälters aus flexiblem Material, mit einem durch mehrere kreisringförmig in sich geschlossene, gleichachsig aneinandergrenzende Luftkammern gebildeten Wandteil und einem den Wandteil auf axial einer Seite in einer achsnormalen Ebene verschließenden Bodenteil.

Bei herkömmlichen Kinder-Planschbecken dieser Art umfaßt der im aufgeblasenen Zustand kreiszylindrische Wandteil eine Vielzahl in Richtung der Zylinderachse aneinander anschließende Luftkammern. Die radiale Dicke der Luftkammern ist, verglichen mit ihrer axialen Höhe,relativ gering. Das Planschbecken erhält seine Stabilität ausschließlich durch den Druck eingefüllten Wassers. Insbesondere kleineren Kindern fällt es damit schwer, über die relativ instabile Wand in das Planschbecken zu steigen. Darüber hinaus läßt sich das bekannte Planschbecken nur für Badezwecke nutzen.

Es ist Aufgabe der Erfindung, ein behälterförmiges, aufblasbares Spielgerät anzugeben, welches sich aufgrund seiner stabilen, selbsttragenden Konstruktion vielseitig verwenden läßt.

Diese Aufgabe wird erfindungsgemäß dadurch gelöst, daß die Luftkammern bezogen auf ihre gemeinsame Ringachse konzentrisch ineinander angeordnet sind und jeweils durch eine ringförmige die Ringachse umschließende, im wesentlichen über die gesamte axiale Höhe des Wandteils sich erstreckende Trennwand radial voneinander getrennt sind.

Ein derartiges aufblasbares Spielgerät hat einen in radialer Richtung vergleichsweise breiten Wandteil, der das Spielgerät selbsttragend aussteift. Mit Wasser gefüllt kann das Spielgerät als Kinder-Planschbecken, mit Sand gefüllt als Sandkasten genutzt werden. Der in radialer Richtung vergleichsweise breite Wandteil bildet eine umlaufende Sitzfläche, die durch die Ringkammergestaltung besonders stabil wird. Aufgrund seiner Stabilität kann der Wandteil auch von kleineren Kindern überstiegen werden.

Aufgrund seiner Stabilität kann das Spielgerät auch als Badeinsel mit nach oben weisendem Bodenteil benutzt werden. Ein besonderer Spieleffekt ergibt sich nicht zuletzt daraus, daß das auf der Wasseroberfläche mit nach oben weisendem Boden schwimmende Spielgerät eine polsternde Luftblase einschließt. Andererseits ergibt sich ein Saugeffekt, der das Spielgerät kippsicher auf dem Wasser festhält und im Wasser das Besteigen der Badeinsel erleichtert, wenn z.B. durch schräges Aufsetzen der Badeinsel auf die Wasseroberfläche die Luftblase verringert wird.

Bei den das Wandteil bildenden Luftkammern handelt es sich bevorzugt um getrennte, über gesonderte Ventile aufblasbare Luftkammern. Die Luftkammern können aber auch über öffnungen in den Trennwänden miteinander verbunden sein, so daß sie über ein gemeinsames Ventil aufgeblasen werden können.

In einer bevorzugten Ausführungsform ist die axiale Höhe der radial innersten Luftkammer im aufgeblasenen Zustand gleich, vorzugsweise jedoch größer als die axiale Höhe der radial äußersten Luftkammer. Auf diese Weise läßt sich bei Verwendung als Planschbecken oder Sandkasten eine vergleichsweise große Füllhöhe bei vergleichsweise geringem Materialaufwand und ohne Stabilitätseinbußen erhöhen.

Das Spielgerät läßt sich mit verhältnismäßig geringem Materialaufwand aus luftdichtem Folienmaterial, beispielsweise PVC oder dergleichen fertigen. Das Folienmaterial kann ggf. durch Gewebe oder dergleichen verstärkt sein. In einer bevorzugten Ausgestaltung eines aus Folienmaterial gefertigten Spielgeräts umfaßt dieses ein zur Bildung des Bodenteils im wesentlichen geschlossenflächiges, kreisrundes erstes Folienblatt, welches längs seines Außenrands mit dem Außenrand eines kreisringscheibenförmigen zweiten Folienblatts gleichen Außendurchmessers dicht, beispielsweise durch Verschweißen, verbunden ist. Das zweite Folienblatt ist entlang seines Innenumfangs mit einem der Umfangsränder eines ringförmigen Folienschlauchabschnitts gleicher Umfangslänge dicht verbunden, während der Folienschlauchabschnitt entlang seines anderen Umfangsrands mit konstantem radialen Abstand zum Außenrand des ersten Folienblatts dicht mit diesem verbunden ist. Zur Bildung der Trennwände sind weitere ringförmige Folienschlauchabschnitte entlang ihrer Umfangsränder mit konstantem radialen Abstand zu den Außenrändern der Folienblätter mit den Folienblättern verbunden. Die Folienschlauchabschnitte sind zweckmäßigerweise aus bandförmigem Folienmaterial hergestellt, dessen Schmalseiten miteinander verbunden sind. Das aus dem zweiten, kreisscheibenförmigen Folienblatt ausgeschnittene Folienblattstück hat seinerseits Kreisform und wird zweckmäßigerweise zur Verstärkung des Bodenteils ausgenutzt. Es kann lose in das behälterförmige Spielgerät eingelegt, oder aber entlang seines Außenrands mit dem Bodenteil verbunden werden.

In einer anderen Ausführungsform, bei welcher der Bodenteil zumindest innerhalb des vom Wandteil umgrenzten Bereichs wiederum aus zwei aufeinanderliegenden Folienblättern besteht, sind diese beiden Folienblätter entlang wenigstens einer Naht miteinander verbunden, die innerhalb des vom Wandteil umgrenzten Bereichs durch wenigstens eine Naht so miteinander verbunden sind, daß eine oder mehrere Luftkammern entstehen, die den vom Wandteil umgrenzten Bereich im wesentlichen vollständig überdecken und polstern. Die Luftkammer bzw. die Luftkammern können beliebige Form haben, beispielsweise die Form konzentrisch ineinanderliegender, kreisförmiger Ringe. Um die Zahl der Füllventile gering zu halten, sind die Luftkammern zweckmäßigerweise untereinander verbunden.

Bei den vorstehend erläuterten, untereinander verbundenen Luftkammern des Bodenteils müssen die Nähte an den Verbindungsstellen zwischen radial benachbarten Luftkammern unterbrochen sein. Dies mindert die Haltbarkeit des Bodenteils. Dieser Nachteil läßt sich vermeiden, wenn, wie bevorzugt vorgesehen ist, jede Naht ausgehend vom Zentrumsbereich des Bodenteils spiralförmig nach außen zum Wandteil hin verläuft. Spiralförmige Nähte begrenzen in dem Bodenteil spiralförmige Luftkammern. Bezogen auf die Gesamtlänge der Luftkammern läßt sich so die Zahl der Nahtenden beträchtlich mindern. Vorzugsweise ist eine einzige spiralförmige Naht vorgesehen, deren Windungen die beidseitigen Begrenzungen der einzigen spiralförmigen Luftkammer bilden. Am Bodenteil muß deshalb nur ein einziges Füllventil vorgesehen sein und das Füllen und Entleeren der Luftkammer geht rascher vor sich.

Zweckmäßigerweise endet die spiralförmige Naht an ihrem radial inneren und/oder ihrem radial äußeren Ende in einer ringförmig geschlossenen, die beiden Folienblätter des Bodenteils miteinander verbindenden Naht. Die ringförmig geschlossenen Nähte, die konzentrisch zum Wandteil verlaufen, schützen die Enden der spiralförmigen Naht bzw. Nähte vor Beschädigung. Wenngleich die Luftpolsterung des Bodenteils vorstehend anhand eines behälterförmigen Spielgeräts mit speziellem Wandteil erläutert wurde, so läßt sich ein Bodenteil mit spiralförmiger Luftkammer auch bei Spielgeräten mit andersartig ausgebildetem Wandteil einsetzen. Dieser Gesichtspunkt der Erfindung hat damit auch für andere Spielgeräte Bedeutung.

Radial innerhalb der im Zentrumsbereich vorgesehenen, ringförmig geschlossenen Naht und/oder radial außerhalb der im Bereich des Wandteils vorgesehenen, ringförmig geschlossenen Naht verbleiben an dem Bodenteil nichtaufblasbare Bereiche. In diesen Bereichen können eine oder mehrere Durchgangsöffnungen vorgesehen sein, die jeweils mit einer von der Wandteilseite her zu bedienenden Verschlußeinrichtung versehen sind. Derartige verschließbare Durchgangsöffnungen können auch bei nichtaufblasbaren Bödenteilen vorhanden sein. Über die verschließbare Durchgangsöffnung kann bei Verwendung als Planschbecken das Wasser abgelassen und bei Verwendung als Sandkasten eine Wasserabzugsöffnung geschaffen werden, über die sich stauendes Regenwasser abfließen kann. Zweckmäßigerweise sind mehrere derartiger Verschlußeinrichtungen, bei denen es sich um Verschlußkappen oder dergleichen handeln kann, vorgesehen. Bei nicht aufblasbaren Bodenteilen können die Verschlußeinrichtungen zur Fixierung des zusätzlichen, den Bodenteil verstärkenden Folienstücks ausgenutzt werden.

Mit Hinblick auf die Verwendung des Spielgeräts als Badeinsel können auf der dem Bodenteil axial benachbarten Hälfte des Wandteils und/oder auf der dem Wandteil abgewandten Seite des Bodenteils Seilösen angebracht sein, durch die Halteseile geführt sind. Die an dem Bodenteil vorgesehenen Seilösen sind hierbei besonders flach ausgebildet und bestehen im wesentlichen aus einem mit zwei im Abstand voneinander angeordneten Löchern versehenen, flexiblen Materialstück, welches entlang seines Umfangs mit dem Bodenteil verbunden ist. Soweit die Nutzung des Spielgeräts als Badeinsel nicht beabsichtigt ist, können die Seilösen und die daran geführten Seile entfallen.

Im folgenden soll ein Ausführungsbeispiel der Erfindung anhand von Zeichnungen näher erläutert werden. Es zeigt:
Fig. 1 eine perspektivische Ansicht auf die öffnungsseite eines behälterförmigen, aufblasbaren Spielgeräts mit nicht aufblasbarem Bodenteil;
Fig. 2 eine Schnittansicht des Spielgeräts gesehen entlang einer Linie II-II in Fig. 1;
Fig. 3 eine perspektivische Ansicht der Bodenseite des Spielgeräts nach Fig. 1;
Fig. 4 eine perspektivische Ansicht auf die öffnungsseite eines behälterförmigen, aufblasbaren Spielgeräts mit aufblasbarem Bodenteil und
Fig. 5 eine Schnittansicht des Spielgeräts gesehen entlang einer Linie V-V in Fig. 4.

Das in den Figuren dargestellte Spielgerät hat die Form eines flachen Behälters mit einem kreisringförmigen Wandteil 1, welcher auf einer seiner beiden axialen Stirnseiten durch ein Bodenteil 3 verschlossen ist. Der Wandteil 1 ist durch zwei kreisringförmig in sich geschlossene, gleichachsig ineinander angeordnete Luftkammern 5, 7 gebildet. Die Luftkammern 5, 7 sind luftdicht voneinander getrennt und über gesonderte Ventile 9, 11 aufblasbar. Die Luftkammern 5, 7 sind durch eine im wesentlichen über die gesamte axiale Höhe der beiden Luftkammern 5, 7 sich erstreckende ringförmige Trennwand 13 voneinander getrennt. Die Unterteilung des Wandteils 1 in radial ineinander angeordnete, ringförmige Luftkammern 5, 7 verleiht dem Spielgerät Eigenstabilität, so daß es auf verschiedenste Weise, insbesondere als Kinder-Planschbecken, Sandkasten oder Badeinsel genutzt werden kann. Die radial nebeneinander verlaufenden Luftkammern haben im wesentlichen gleiche axiale Höhe, wobei jedoch die radial innere Luftkammer 5 axial höher ist als die radial äußere Luftkammer 7. Die Luftkammern 5, 7 bilden bei Verwendung als Planschbecken oder Sandkasten eine stabile Sitzfläche und spannen bei Verwendung als Badeinsel den Bodenteil 3 hinreichend steif auf.

Das Spielgerät ist aus luftdichtem, flexiblen Kunststoff-Folienmaterial, beispielsweise PVC-Folie, hergestellt, wobei die Kunststoffolie ggf. durch Gewebe verstärkt sein kann.

Im einzelnen besteht das Spielgerät aus einem ersten, kreisscheibenförmigen Folienblatt 15, welches den Bodenteil 3 und die bodenteilseitige Außenwandhälfte der Luftkammern 5, 7 bildet. Das Folienblatt 15 ist entlang seines Außenumfangs über eine Bartnaht 17 mit dem Außenrand eines kreisringscheibenförmigen Folienblatts 19 gleichen Außendurchmessers dicht verbunden, insbesondere verschweißt. Das zweite Folienblatt 19 bildet die dem Bodenteil 3 axial gegenüberliegende Seitenfläche der Luftkammern 5, 7. Die Behälterinnenseite der radial inneren Luftkammer 5 wird durch einen langgestreckten, an seinen Schmalseiten zu einem Ring geschlossenen Folienschlauchabschnitt 21 gebildet, der entlang seines dem Bodenteil 3 abgewandten Umfangsrand über eine Ringnaht 23 mit dem Innenumfang des zweiten Folienblatts 19 dicht verbunden ist. Der bodenteilseitige Umfangsrand des Folienschlauchabschnitts 21 ist mit konstantem radialen Abstand vom Außenrand des Folienstücks 15 mit dem Folienstück 15 längs einer ringförmig umlaufenden Naht 25 dicht verbunden, insbesondere angeschweißt. Die Trennwand 13 besteht ebenfalls aus einem langgestreckten Folienstück, welches entlang seiner beiden Schmalseiten zu einem Folienschlauchabschnitt ringförmig geschlossen ist. Der die Trennwand 13 bildende Schlauchabschnitt ist entlang seiner beiden Umfangsränder durch ringförmig umlaufende Nähte 27, 29 dicht mit dem zweiten Folienstück 19 bzw. dem ersten Folienstück 15 verbunden, insbesondere angeschweißt. Die Nähte 27, 29 verlaufen jeweils mit konstantem und für beide Nähte gleichem radialen Abstand zum Außenrand der beiden Folienstücke 19, 15. Auch die radialen Abstände der Nähte 23, 25 zu den Außenrändern der Folienstücke 15, 19 sind gleich und in Umfangsrichtung konstant.

In dem den Bodenteil 3 bildenden Bereich des Folienblatts 15 sind mehrere durch Sitzteile 31 begrenzte Durchlaßöffnungen 33 vorgesehen, die von der Innenseite des Behälters her durch Verschlußteile 35 in Kappenform oder ggf. Stöpselform dicht verschlossen werden können. Bei Verwendung als Planschbecken kann über die Durchlaßöffnungen 33 das eingefüllte Wasser abgelassen werden; bei Verwendung als Sandkasten kann über die Durchlaßöffnungen 33 das sich ansonsten stauende Regenwasser abfließen. Im dargestellten Ausführungsbeispiel sind drei derartige, verschließbare Durchlaßöffnungen vorgesehen; alternativ können auch weniger oder auch mehr öffnungen vorhanden sein.

Der Bodenteil 3 ist,insbesondere für die Verwendung als Sandkasten, durch ein drittes, kreisscheibenförmiges Folienstück 37 zusätzlich geschützt, welches flach auf der Behälterinnenseite des den Bodenteil 3 bildenden Bereichs des Folienstücks 15 aufliegt. Bei dem Folienstück 37 kann es sich um das aus der Innenfläche des kreisringscheibenförmigen Folienstücks 19 ausgeschnittene Folienstück handeln. Alternativ kann das Folienstück 37 auch aus einem anderen, insbesondere gewebeverstärktem Folienmaterial bestehen. Zweckmäßig ist es auch, den Durchmesser des Folienstücks 37 größer als den Durchmesser der Naht 25 zu wählen. Das Folienstück 37 überlappt und schützt auf diese Weise sicher die Naht 25 vor Beschädigung. Das Folienstück 37 liegt im dargestellten Ausführungsbeispiel lose auf der Behälterinnenseite des Bodenteils 3 auf und enthält mit den Durchlaßöffnungen 33 fluchtende Löcher 39, durch die die Verschlußteile 31, 35 treten und das Folienstück 37 am` Folienstück 15 fixieren. Alternativ kann der Umfangsrand des Folienstücks 37 über eine nicht näher dargestellte Ringnaht an dem Folienstück 15 dauerhaft befestigt sein. Bei dieser Ringnaht kann es sich um die Naht 25 oder eine zusätzliche Naht handeln.

Während die Fig. 1 und 2 die Gebrauchslage des Spielgeräts bei Verwendung als Planschbecken oder Sandkasten zeigen, ist in Fig. 3 die Gebrauchslage des Spielgeräts als Badeinsel mit nach oben weisendem Bodenteil 3 dargestellt. Das Spielgerät schwimmt mit seinem aufblasbaren Wandteil 1 auf der Wasseroberfläche, wobei sein Innenraum ein den Bodenteil 3 federnd stützendes Luftpolster umschließen kann. Um sich an der Badeinsel festhalten zu können, sind auf der bodenteilseitigen axialen Hälfte des Wandteils 1 eine Vielzahl Seilösen 41 in gleichen Abständen über den Umfang verteilt angeordnet, die ein um den Wandteil 1 herumlaufendes Seil 43 führen. Die Seilösen 41 sind im dargestellten Ausführungsbeispiel im Bereich der äußeren Luftkammer 7 am Folienblatt 15 .angebracht.

Auf der wandteilfernen Seite des Bodenteils 3 sind auf der radial innerhalb des Wandteils 1 gelegenen Fläche des Folienblatts 15 weitere Seilösen 45 angebracht, durch die ein weiteres Seil 47 ringförmig geschlossen geführt ist. Die Seilösen 45 bestehen, um nicht störend aufzutragen, aus flachen Materialscheiben mit zwei im Abstand voneinander angeordneten Löchern 49, durch die das Seil 47 läuft und die entlang ihres Außenumfangs an dem Folienblatt 15 befestigt sind. Das Seil 47 erleichtert das Besteigen der Badeinsel.

Sollte das Spielgerät nicht als Badeinsel genutzt werden, können die Seilösen und Seile entfallen. Bei ausschließlicher Nutzung als Sandkasten können auch die Verschlußteile 31, 35 der Durchlaßöffnungen 33 entfallen. Gegebenenfalls können die Durchlaßöffnungen lediglich zum nachträglichen Aufschneiden, z.B. durch eine Markierung oder eine Ringnaht,vorbereitet sein.

Der Wandteil 1 kann selbstverständlich auch mehr als zwei Luftkammern ähnlich den Luftkammern 5, 7 aufweisen, die dann durch weitere Trennwände ähnlich der Trennwand 13 voneinander getrennt sind.

Die Figuren 4 und 5 zeigen eine andere Ausführungsform des Spielgeräts, die sich von dem Spielgerät der Figuren 1 bis 3 im wesentlichen nur durch die Gestaltung seines Bodenteils unterscheidet. Einander entsprechende Teile sind mit den gleichen Bezugszahlen bezeichnet und in den Figuren 4 und 5 zusätzlich mit den Buchstaben a versehen. Zur Erläuterung wird insoweit auf die Beschreibung der Figuren 1 bis 3 Bezug genommen.

Die beiden kreisscheibenförmigen Folienstücke 15a und 37a des Bodenteils 3a sind durch eine spiralförmige Naht 49 dicht miteinander verbunden. Die spiralförmige Naht 49 mündet an ihrem radial inneren Ende in eine zum Wandteil 1a konzentrische Ringnaht 51 im wesentlichen tangential ein. An ihrem radial äußeren Ende mündet die spiralförmige Naht 49 im wesentlichen tangential in eine ringförmige Naht 53, die mit radialem Abstand innerhalb der Naht 25a konzentrisch zum Wandteil 1a verläuft. Die Nähte 49, 51 und 53 begrenzen eine spiralförmige Luftkammer 55, die über ein Ventil 57 aufgeblasen werden kann und den Bodenteil 3a im wesentlichen über den gesamten, vom Wandteil 1a umgrenzten Bereich polstert.

Der von der Naht 51 im Zentrumsbereich des Bodenteils 3a umschlossene Bereich ist nicht aufblasbar und enthält eine durch ein Sitzteil 31a begrenzte Durchlaßöffnung 33a, die von der Innenseite des Behälters her durch ein Verschlußteil 35a verschließbar ist. Der Ringbereich zwischen den Nähten 25a und 51 ist ebenfalls nicht aufblasbar und kann weitere verschließbare Durchgangsöffnungen enthalten. Soweit die Durchgangsöffnungen in diesem Ringbereich vorgesehen sind, kann gegebenenfalls die dargestellte, zentrische Durchgangsöffnung 33a entfallen. Das Folienstück 37a kann durch die Naht 53 begrenzt sein; es kann sich aber auch bis zur Naht 25a und gegebenenfalls bis zur Bartnaht 17a hin erstrecken. Insbesondere in der letztgenannten Ausführungsform erhält man mechanisch besonders widerstandsfähige Spielgeräte. Die zu den Figuren 1 bis 3 erläuterten Varianten des Spielgeräts sind auch bei der Ausführungsform der Figuren 4 und 5 möglich. Auch die Ausführungsform der Figuren 4 und 5 eignet sich zur Verwendung als Sandkasten, insbesondere jedoch zur Verwendung als Planschbecken oder, mit in Gebrauchslage nach oben gerichtetem Bodenteil 3a, als Badeinsel. Bei Verwendung als Sandkasten oder Planschbecken können die Seile 43a und 47a gegebenenfalls entfallen.

## Patentansprüche

1. Aufblasbares Spielgerät, insbesondere Planschbecken, Sandkasten oder Badeinsel, in Form eines Behälters aus flexiblem Material, mit einem durch mehrere kreisringförmig in sich geschlossene, gleichachsig aneinandergrenzende Luftkammern (5, 7) gebildeten Wandteil (1) und einem den Wandteil (1) auf axial einer Seite in einer achsnormalen Ebene verschließenden Bodenteil (3), dadurch gekennzeichnet , daß die Luftkammern (5, 7) bezogen auf ihre gemeinsame Ringachse konzentrisch ineinander angeordnet sind und jeweils durch eine ringförmig die Ringachse umschließende, im wesentlichen über die gesamte axiale Höhe des Wandteils (1) sich erstreckende Trennwand (13) radial voneinander getrennt sind.

2. Spielgerät nach Anspruch 1, dadurch gekennzeichnet, daß im aufgeblasenen Zustand die axiale Höhe der radial innersten Luftkammer (5) gleich, vorzugsweise jedoch größer als die axiale Höhe der radial äußersten Luftkammer (7) ist.

3. Spielgerät nach Anspruch 1 oder 2, dadurch gekennzeichnet, daß zwei Luftkammern (5, 7) vorgesehen sind.

4. Spielgerät nach einem der Ansprüche 1 bis 3, dadurch gekennzeichnet, daß ein zur Bildung des Bodenteils im wesentlichen geschlossenflächiges, kreisrundes erstes Folienblatt (15) längs seines Außenrands mit dem Außenrand eines kreisringscheibenförmigen zweiten Folienblatts (19) gleichen Außendurchmessers dicht verbunden ist, daß das zweite Folienblatt (19) entlang seines Innenumfangs mit einem der Umfangsränder eines ringförmigen Folienschlauchabschnitts (21) gleicher Umfangslänge dicht verbunden ist, daß der Folienschlauchabschnitt (21) entlang seines anderen Umfangsrands mit konstantem radialen Abstand zum Außenrand des ersten Folienblatts (15) dicht mit diesem verbunden ist und daß zur Bildung der Trennwand (13) bzw. Trennwände wenigstens ein weiterer ringförmiger Folienschlauchabschnitt entlang seiner Umfangsränder mit konstantem radialen Abstand zu den Außenrändern der Folienblätter (15, 19) mit den Folienblättern (15, 19) verbunden ist.

5. Spielgerät nach Anspruch 4, dadurch gekennzeichnet, daß die beiden Umfangsränder jedes einzelnen Folienschlauchabschnitts (13, 21) gleichen radialen Abstand zum Außenrand der Folienblätter (15, 19) haben.

6. Spielgerät nach Anspruch 4 oder 5, dadurch gekennzeichnet, daß an dem ersten Folienblatt (15) ein im wesentlichen geschlossenflächiges kreisscheibenförmiges drittes Folienblatt (37) flächig aufliegt, dessen Außendurchmesser etwa gleich dem Innendurchmesser des zweiten Folienblatts (19) ist.

7. Spielgerät nach Anspruch 6, dadurch gekennzeichnet, daß das dritte Folienblatt (37) entlang seines Außenrands mit dem ersten Folienblatt (15) fest verbunden ist.

8. Spielgerät nach einem der Ansprüche 1 bis 6, dadurch gekennzeichnet, daß der Bodenteil (3) wenigstens eine Durchgangsöffnung (33) mit einer von der Wandteilseite her bedienbaren Verschlußeinrichtung (31, 35) aufweist.

9. Spielgerät nach Anspruch 8 in Verbindung mit Anspruch 6, dadurch gekennzeichnet, daß das dritte Folienblatt (37) lose auf der dem Wandteil (1) zugewandten Seite des ersten Folienblatts (15) aufliegt und an der Verschlußeinrichtung (31, 35) fixiert ist.

10. Spielgerät nach einem der Ansprüche 1 bis 9, dadurch gekennzeichnet, daß der Wandteil (1) in seiner dem Bodenteil (3) axial benachbarten Hälfte mehrere über seinen Außenumfang verteilte Seilösen (41) trägt, durch die ein umlaufendes Seil (43) geführt ist.

11. Spielgerät nach einem der Ansprüche 1 bis 10, dadurch gekennzeichnet, daß der Bodenteil (3) auf der dem Wandteil (1) abgewandten Seite innerhalb der durch den Wandteil (1) umschlossenen Fläche mehrere im Abstand voneinander angeordnete Seilösen (45) trägt, durch die ein Seil (47) geführt ist.

12. Spielgerät nach einem der Ansprüche 1 bis 11, dadurch gekennzeichnet, daß der Bodenteil (3a) zumindest innerhalb des vom Wandteil (1a) umgrenzten Bereichs aus zwei aufeinanderliegenden Folienblättern (15a, 37a) besteht und daß die beiden Folienblätter (15a, 37a) zur Bildung einer oder mehrerer,den vom Wandteil (1a) umgrenzten Bereich des Bodenteils (3a) im wesentlichen vollständig überdeckenden Luftkammer(n) (55) entlang wenigstens einer Naht (49) miteinander verbunden sind.

13. Spielgerät nach Anspruch 12, dadurch gekennzeichnet, daß wenigstens die eine Naht (49) ausgehend vom Zentrumsbereich des Bodenteils (3a) spiralförmig nach außen zum Wandteil (1a) hin verläuft.

14. Spielgerät nach Anspruch 13, dadurch gekennzeichnet, daß eine einzige spiralförmige Naht (49) vorgesehen ist.

15. Spielgerät nach Anspruch 13 oder 14, dadurch gekennzeichnet, daß die spiralförmige Naht (49) im Zentrumsbereich und/oder im Bereich des Wandteils (1a) in eine ringförmig geschlossene, die beiden Folienblätter (15a, 37a) des Bodenteils (3a) miteinander verbindende Naht (51 bzw. 53) einmündet.

16. Spielgerät nach Anspruch 15, dadurch gekennzeichnet, daß die im Bereich des Wandteils (1a) vorgesehene, ringförmig geschlossene Naht (53) mit radialem Abstand vom Wandteil (1a) verläuft.

17. Spielgerät nach Anspruch 15 oder 16, dadurch gekennzeichnet, daß der Bodenteil (3a) radial innerhalb der im Zentrumsbereich vorgesehenen, ringförmig geschlossenen Naht (51) und/oder radial außerhalb der im Bereich des Wandteils (1a) vorgesehenen, ringförmig geschlossenen Naht (53) wenigstens eine Durchgangsöffnung (33a) mit einer von der Wandteilseite her bedienbaren Verschlußeinrichtung (31a, 35a) aufweist.
